# FASCICULE DE BREVET EUROPEEN

(11) **EP 0 767 131 B1**
(45) Date de publication et mention de la délivrance du brevet: **07.01.1999**
(21) Numéro de dépôt: 96402015.0
(22) Date de dépôt: 24.09.1996
(51) Int. Cl.: B65H 75/40

(54) **Dévidoir mobile pour tuyau d'arrosage**
Fahrbare Gartenschlauchhaspel
Mobile garden hose reel

(30) Priorité: 03.10.1995 FR 9511595
(43) Date de publication de la demande: 09.04.1997
(73) Titulaire: ETS Mermier Lemarchand Reunis, 61800 Tinchebray (FR)
(72) Inventeur: Lemarchand, Marc P., 61800 Tinchebray (FR)
(74) Mandataire: Le Bras, Hervé

(56) Documents cités:
- FR-A- 1 287 283
- US-A- 4 700 737
- US-A- 5 109 882

## Description

La présente invention concerne un dévidoir mobile pour tuyau, notamment pour tuyau d'arrosage, du type comprenant un chariot supporté latéralement par une paire de roues, des moyens de préhension pour le déplacement dudit chariot, et un tambour destiné à recevoir le tuyau à enrouler, ledit tambour étant monté sur ledit chariot à l'aide d'un bras de support creux tenant lieu de conduite d'alimentation et de telle manière que ledit tambour puisse tourner autour d'un axe horizontal, afin de permettre l'enroulement ou le déroulement dudit tuyau.

Un tel dévidoir est utilisé notamment pour l'arrosage des jardins et est décrit dans les documents FR-A-0 798 418, FR-A-1 287 283, FR-A-2 415 596, FR-A-2 507 584, FR-A-2 555 861 et FR A-2 679 890.

Dans les dévidoirs actuels, l'axe horizontal de rotation du tambour est fixe par rapport au chariot. Or, pour permettre le déroulement du tuyau dans de bonnes conditions, l'utilisateur doit exercer sur le tuyau une force dirigée dans une direction sensiblement perpendiculaire à l'axe de rotation du tambour. Lorsqu'il doit arroser une zone de terrain qui entoure l'emplacement du dévidoir, l'utilisateur est donc obligé, de temps à autre, d'orienter le tambour en faisant pivoter l'ensemble du dévidoir autour d'un axe vertical.

Le document FR-A-1 583 260 a déjà proposé un dévidoir orientable pour tuyau d'incendie. Ce dévidoir comporte un seul bras de support, monté pivotant sur un manchon vertical fixé à une paroi murale, le manchon et le bras de support tenant lieu de conduite d'alimentation en eau. Le manchon est disposé latéralement au tambour sensiblement dans le plan médian perpendiculaire à l'axe de rotation.

Cette disposition permet au mieux de faire pivoter le tambour dans une plage angulaire de 180° environ.

US-A-4 700 737 et US-A-5 109 882 montrent des dévidoirs de tuyau montés de manière amovible sur un chariot. US-A-5 109 882 prévoit, de plus, que le tambour peut tourner de 360° autour d'un axe vertical, mais le manche de préhension du chariot est fixé sur ce dernier et dirigé vers le haut. Il constitue un obstacle pour le pivotement libre du tambour lorsque la partie de tuyau déroulée vient buter contre le manche.

Le but de la présente invention est de proposer un dévidoir du type mentionné ci-dessus, dans lequel le tambour peut s'orienter librement dans toutes les directions sans déplacement du chariot.

Le dévidoir selon l'invention est caractérisé par le fait que le bras de support est monté pivotant sur un manchon d'axe vertical, disposé sous le tambour et solidaire du chariot, afin que le tambour puisse pivoter librement autour dudit axe vertical, lorsqu'on exerce une traction sur ledit tuyau, par le fait que les moyens de préhension sont portés par ledit bras de support, afin de pivoter autour dudit axe vertical en même temps que ledit tambour et par le fait qu'il est prévu des moyens pour bloquer ledit bras de support sur ledit manchon au moins dans une position prédéterminée dans laquelle les moyens de préhension sont positionnés pour permettre un déplacement aisé du dévidoir.

Grâce à cette disposition, toute la partie supérieure du dévidoir, c'est-à-dire le tambour, les moyens de préhension et le bras de support, pivote librement autour de l'axe vertical du manchon en fonction de la direction exercée par le tuyau sur le tambour. Les moyens de préhension, une canne de préhension, par exemple, tournent en même temps que le tambour et ne constituent aucune gêne pour le tuyau au cours du pivotement du tambour.

Avantageusement, les deux extrémités du bras de support sont filetées pour recevoir chacun un raccord tournant droit ou coudé en soi connu.

Grâce à cette disposition, le manchon sert uniquement au support du tambour et au pivotement de ce dernier, et ne sert pas au transport de l'eau à l'arrivée, évitant ainsi les problèmes d'étanchéité à cet endroit.

D'autres avantages et caractéristiques de l'invention ressortiront à la lecture de la description suivante faite à titre d'exemple et en référence au dessin annexé dans lequel :
la figure 1 est une vue latérale du dévidoir selon l'invention ;
la figure 2 est une vue de l'avant du dévidoir de la figure 1 ;
la figure 3 est une vue de dessus du dévidoir de la figure 1.

Le dévidoir 1 représenté sur le dessin est plus particulièrement destiné à recevoir un tuyau d'arrosage de jardin, mais il va de soi qu'il pourra être utilisé pour le rangement de tout autre tuyau.

Il comporte un tambour 2 sur lequel peut être enroulé un tuyau d'arrosage non représenté sur le dessin par souci de clarté. Ce tambour 2 est monté rotatif sur une portion d'extrémité horizontale 3 d'un bras de support creux 4, en forme de point d'interrogation, dont l'autre portion d'extrémité 5, verticale est montée de manière à pouvoir pivoter dans un manchon 6, d'axe vertical 7, solidaire d'un chariot 8.

Le chariot 8, supporté par une paire latérale de roues 9, 10 montées aux extrémités d'un essieu 11, est constitué de deux tubes coudés 12, 13 semblables disposées symétriquement par rapport au plan médian vertical 14 de la paire de roues, dans des plan inclinés 15, 16. Les extrémités avant 12a, 13a des tubes coudés 12, 13 sont fixés à l'essieu 11, par soudure par exemple, tandis que les extrémités arrières 12b, 13b de ces tubes sont destinées à reposer sur le sol et constituent avec les roues 9, 10, le polygone de sustentation du dévidoir 1.

Le manchon 6 est fixé aux régions coudées 12c, 13c des deux tubes 12 et 13 par soudure, par exemple.

Le tambour 2 comporte un moyeu 20 constitué par deux flasques rectangulaires 21, 22 reliés par quatre arceaux en U 23a, 23b, 23c, 23d dont les extrémités libres, dirigées vers l'extérieur, sont fixées à deux cerceaux tubulaires 24, 25. Les flasques 21 et 22 sont montés tourillonnant sur la portion d'extrémités horizontale 3 du bras de support 4. Une poignée d'enroulement 26 est fixée sur l'aile de l'arceau 23b éloignée de la portion médiane 4a du bras de support 4. La référence 27 désigne un crochet destiné à maintenir le tuyau avant sa connexion sur le passage d'eau rigide 3 du tambour 2, pour maintenir le rayon de la boucle du tuyau et pour éviter l'écrasement ou la pliure du tuyau.

Une canne de préhension 30, munie d'une poignée 31, est fixée au bras de support 4. Cette canne de préhension s'étend au-dessus de la portion médiane 4a du bras de support 4 dans le plan de symétrie axial du tambour 2.

La référence 33 représente un volant de blocage qui permet de bloquer le bras de support 4 par rapport au manchon 6, notamment dans la position de transport du dévidoir 1, position dans laquelle la canne de préhension 30 est disposée vers l'extérieur au-dessus des roues 9 et 10, ainsi que cela est représenté sur les figures 1 et 3.

Comme on le voit sur la figure 1, les extrémités 40 et 41 du bras de support 4 sont filetées et sont équipées de raccords tournants 42, 43 droits ou coudées, connus en soi, qui permettent respectivement le raccord de l'arrivée d'eau et le raccord d'une extrémité de tuyau enroulée sur le tambour 2.

De préférence, l'axe 7 de pivotement du bras de support 4 sur le manchon 6 coupe l'axe de rotation 44 du tambour 2 dans le plan médian du tambour 8.

Lorsque le volant de blocage 33 est desserré, l'ensemble supérieur du dévidoir 1, constitué par le bras de support 4, le tambour 2 et la canne de préhension 30 peut pivoter librement autour de l'axe vertical 7. Le tambour 2 s'oriente ainsi en fonction de la direction de la force exercée sur le tuyau par l'utilisateur. Le cas échéant, cet ensemble supérieur peut être immobilisé dans une position définie en serrant le volant de blocage 33. Une empreinte peut être prévue dans le bras de support 4, en regard du volant de blocage 33, dans une position prédéterminée, dans laquelle la canne de préhension 30 s'étend vers l'extérieur et perpendiculairement à l'essieu 11 des roues 9 et 10, cette position assurant l'équilibre de la charge et permettant le déplacement du chariot dévidoir sans effort.

Le dévidoir 1 décrit ci-dessus permet de dérouler une partie ou la totalité du tuyau sous pression, ouvert ou fermé, sans toucher au dévidoir, sans le faire basculer et sans risque de coincer le tuyau dans le tambour 2 pendant l'utilisation, lorsque le volant de blocage 33 est desserré.

## Revendications

1. Dévidoir mobile pour tuyau, notamment pour tuyau d'arrosage, du type comprenant :
un chariot (8) supporté latéralement par une paire de roues (9, 10), des moyens de préhension (30) pour le déplacement dudit chariot (8), et un tambour (2) destiné à recevoir le tuyau à enrouler, ledit tambour (2) étant monté sur ledit chariot (8) à l'aide d'un bras de support creux (4) tenant lieu de conduite d'alimentation et de telle manière que ledit tambour (2) puisse tourner autour d'un axe (44) horizontal, afin de permettre l'enroulement ou le déroulement dudit tuyau, le bras de support (4) étant monté pivotant sur un manchon (6) d'axe (7) vertical, disposé sous le tambour (2), afin que le tambour (2) puisse pivoter librement autour dudit axe (7) vertical, lorsqu'on exerce une traction sur ledit tuyau, caractérisé par le fait que le manchon (6) est solidaire du chariot (8), par le fait que les moyens de préhension (30) sont portés par ledit bras (4) de support, afin de pivoter autour dudit axe (7) vertical en même temps que ledit tambour (2) et par le fait qu'il est prévu des moyens (33) pour bloquer ledit bras (4) de support sur ledit manchon (6) au moins dans une position prédéterminée dans laquelle les moyens de préhension (30) sont positionnés pour permettre un déplacement aisé dudit dévidoir.

2. Dévidoir selon la revendication 1, caractérisé par le fait que les deux extrémités(40, 41) du bras de support (4) sont filetés pour recevoir chacun un raccord tournant (42, 43) droit ou coudé en soi connu.

## Claims

1. Mobile hose reel, particularly for a sprinkler hose, of the type comprising:
a trolley (8) supported laterally by a pair of wheels (9, 10), gripping means (30) for the displacement of said trolley (8), and a drum (2) intended to receive the hose to be wound up, said drum (2) being mounted on said trolley (8) with the aid of a hollow support arm (4) taking the place of a supply pipe and in such a way that said drum (2) can turn about a horizontal axis (44), so as to permit the winding or unwinding of said hose, the support arm (4) being mounted so as to pivot on a bush (6) of a vertical axis (7), arranged under the drum (2), so that the drum (2) can pivot freely about said vertical axis (7), when traction is exerted on said hose, characterised by the fact that the bush (6) is integral with the trolley (8), by the fact that the gripping means (30) are carried by said support arm (4), so as to pivot about said vertical axis (7) at the same time as said drum (2) and by the fact that means (33) are provided for locking said support arm (4) on said bush (6) at least in one predetermined position in which the gripping means (30) are positioned so as to allow easy displacement of said reel.

2. Reel according to Claim 1, characterised by the fact that the two ends (40, 41) of the support arm (4) are threaded so as each to receive a straight or elbowed turning connector (42, 43) known per se.

## Patentansprüche

1. Fahrbare Haspel für einen Schlauch, insbesondere einen Gartenschlauch, mit
einem seitlich durch ein Paar Räder (9,10) gestützten Wagen (8), einer Halteeinrichtung (30) zum Fortbewegen des Wagens (8) und einer Trommel (2) zur Aufnahme des aufzuwickelnden Schlauches, wobei die Trommel (2) auf dem Wagen (8) mit einem hohlen Tragarm (4), der die Stelle einer Zuleitung einnimmt, angeordnet ist, derart, daß die Trommel (2) um eine waagerechte Achse (44) gedreht werden kann, um das Auf- oder Abwickeln des Schlauches zu ermöglichen, der Tragarm (4) an einer unter der Trommel (2) mit senkrechter Achse (7) angeordneten Hülse (6) schwenkbar angeordnet ist, damit die Trommel (2) um die senkrechte Achse (7) frei schwenkbar ist, wenn auf den Schlauch eine Zugkraft ausgeübt wird,
dadurch gekennzeichnet, daß die Hülse (6) mit dem Wagen (8) fest verbunden ist, daß die Halteeinrichtung (30) vom Tragarm (4) getragen ist, um gleichzeitig mit der Trommel (2) um die senkrechte Achse (7) zu schwenken, und daß eine Einrichtung (33) vorgesehen ist, um den Tragarm (4) an der Hülse (6) zumindest in einer vorbestimmten Stellung zu blockieren, in der die Halteeinrichtung (30) so ausgerichtet ist, daß ein bequemes Fortbewegen der Haspel ermöglicht ist.

2. Haspel nach Anspruch 1,
dadurch gekennzeichnet, daß die beiden Enden (40, 41) des Tragarms (4) mit Gewinde versehen sind, um je einen an sich bekannten geraden oder gekröpften Drehstutzen aufzunehmen.
